# EUROPÄISCHE PATENTSCHRIFT

(11) **EP 2 252 774 B1**
(45) Veröffentlichungstag und Bekanntmachung des Hinweises auf die Patenterteilung: **05.10.2011**
(21) Anmeldenummer: 10716280.2
(22) Anmeldetag: 24.03.2010
(51) Int. Cl.: F01L 1/34, F01L 13/00, F16K 31/06, H01F 7/16

(54) **ELEKTROMAGNETISCHE NOCKENWELLEN-VERSTELLVORRICHTUNG**
ELECTROMAGNETIC CAMSHAFT ADJUSTING DEVICE
DISPOSITIF ÉLECTROMAGNÉTIQUE DE RÉGLAGE D'UN ARBRE À CAMES

(30) Priorität: 03.04.2009 DE 202009004611 U
(43) Veröffentlichungstag der Anmeldung: 24.11.2010
(73) Patentinhaber: Eto Magnetic GmbH, 78333 Stockach (DE)
(72) Erfinder: BENDER, Stefan, 78234 Engen (DE)
(74) Vertreter: Behrmann, Niels
(86) Internationale Anmeldenummer: PCT/EP2010/001833
(87) Internationale Veröffentlichungsnummer: WO 2010/112162

(56) Entgegenhaltungen:
- EP-A2- 0 203 453
- DE-A1- 4 239 986
- GB-A- 956 668
- GB-A- 2 261 931
- US-A1- 2003 087 536
- US-A1- 2004 041 114
- US-B1- 6 571 757

## Beschreibung

Die vorliegende Erfindung betrifft eine elektromagnetische Nockenwellen-Verstellvorrichtung nach dem Oberbegriff des Hauptanspruchs.

Eine derartige Vorrichtung ist aus der DE 20 2008 013 654 der Anmelderin bekannt und beschreibt eine an einer Stirnseite einer Nockenwelle eines Verbrennungsmotors vorgesehene Vorrichtung, welche in axialer Position zu dieser Motornockenwelle steht und als Reaktion auf eine Bestromung der stationären Spuleneinheit sowie durch das dadurch bewirkte Bewegen der Ankereinheit eine Axialbewegung der Nockenwellenverstellung (genauer: eines Ventilschiebers) bewirkt.

Vorteilhaft bei dieser aus dem Stand der Technik bekannten Vorrichtung ist die mittels der Lauf- bzw. Lagerkugel am Stößelende des Ankerstößels gegebene Möglichkeit, verschleißarm etwaige Nockenwellenbewegungen aufnehmen zu können, so dass eine derartige mechanische Vorgehensweise sich in der praktischen Realisierung bewährt hat.

Diese angenommene Ausgangssituation für die vorliegende Erfindung wird anhand der Fig. 3 verdeutlicht: Eine aus einem axialen Ankerstößel 10 und einem becherförmigen Ankerabschnitt 12 gebildete Ankereinheit ist in axialer Richtung beweglich zu einer stationären Spuleneinheit 14 (Wicklung auf Spulenträger) geführt; zum Ausbilden des magnetischen Kreises ist zwischen der beweglichen Ankereinheit und der stationären Spuleneinheit 14 eine Joch-Kern-Einheit, bestehend aus einem Jochabschnitt 16 und einem daran einstückig ansitzenden Kernabschnitt 18, gebildet, wobei die Einheit 16, 18 einstückig mit einem sich doppelt-konisch verjüngenden Übergangsabschnitt 20 ausgebildet ist; Zweck dieses Übergangsabschnitts ist einerseits, beide Einheiten 16, 18 einstückig und damit zueinander zentriert auszubilden, andererseits (durch die reduzierte Dicke) eine schnelle Sättigung des magnetischen Flusses zu bewirken, mithin also beide Elemente 16, 18 magnetisch weitgehend voneinander zu trennen.

In der in der DE 20 2008 013 654 gezeigten Weise ist eingriffsseitig am Anker in einer Ausnehmung 22 eine Kugel 24 rollbar gelagert, welche in der gezeigten Weise Querbewegungen bzw. auch axialen Versatz der zusammenwirkenden Nockenwelleneinheit 26 aufnehmen kann; diese, bestehend aus einem durch die Ankereinheit in axialer Richtung (d.h. in der Figur abwärts) verstellbaren Ventilschieber (Ventilschiebereinheit) 28, einem diese radial umgebenden Ventilgehäuse 30 sowie einer (mit der Nockenwellendrehzahl rotierenden) Nockenwelle 32, ist über eine endseitig eingepresste Kappe 34 mit der Kugel 24 und damit mit der Ankereinheit verbunden. Die Joch-Kern-Einheit 16, 18, die Spuleneinheit 14 sowie das umgebende Gehäuse 36 sind am Motorblock stationär vorgesehen; die Ankereinheit 10 ist lediglich in axialer Richtung verschiebbar gelagert, wobei die Kugel 24 eine Rotationsbewegung der Nockenwelleneinheit aufnimmt.

Während eine solche Vorrichtung insbesondere im Hinblick auf Bewegungs- und Fertigungstoleranzen vorteilhaft ist, fällt gleichwohl die große (axiale) Baulänge dieser Einheit häufig negativ ins Gewicht; zusätzlich kommt der mit der Montage und der Ausgestaltung des (separaten) Lagers zwischen elektromagnetischer Stellvorrichtung und Nockenwelleneinheit gegebene konstruktive Aufwand.

Insbesondere im Zusammenhang mit beengten Platzverhältnissen am Einbauraum entsteht daher der Bedarf, die axiale Länge (Baulänge) einer gattungsgemäßen Vorrichtung zu verringern, um insoweit auch weiter beengten Einbauverhältnissen gerecht zu werden.

Aufgabe der vorliegenden Erfindung ist daher, eine elektromagnetische Nockenwellen-Verstellvorrichtung nach dem Oberbegriff des Hauptanspruchs im Hinblick auf ihre axiale Baulänge zu verringern, gleichzeitig den konstruktiven und Montageaufwand zu verringern.

Die Aufgabe wird durch die elektromagnetische Nockenwellen-Verstellvorrichtung mit den Merkmalen des Hauptanspruchs gelöst; vorteilhafte Weiterbildungen der Erfindung sind in den Unteransprüchen beschrieben.

In erfindungsgemäß vorteilhafter Weise ist zunächst die Joch- und Kerneinheit (auch Joch-Kern-Einheit) relativ zur Spuleneinheit rotierbar (d.h. um die axiale Richtung herum rotierbar) gelagert, wobei darin die Ankereinheit mit fest daran ansitzender Schiebereinheit geführt ist. Dies ermöglicht vorteilhaft, dass die Ankereinheit samt umgebender Joch-Kern-Einheit mit der Nockenwelle rotieren kann, dabei die Joch-Kern-Einheit mantelseitig nach außen durch ein Radiallager abgestützt wird.

Damit kann zunächst in vorteilhafter Weise die axiale Baulänge minimiert werden, denn gemäß der Erfindung ist es nunmehr möglich, die Ventilschiebereinheit (Schiebereinheit) unmittelbar in bzw. an die Ankereinheit zu integrieren, insoweit eine feste Verbindung zwischen Ankereinheit und Stellelement der Nockenwellenverstellung herzustellen. Die etwa in Form der Kombination aus Kappe (Bezugszeichen 34 in Fig. 3) und Kugel (24) gebildete Lagerung wird dabei überflüssig.

Darüber hinaus ist es erfindungsgemäß und vorteilhaft möglich, die Joch- und Kerneinheit mantelseitig an einem (ohnehin vorhandenen) Gehäuseabschnitt abzustützen, und zwar bevorzugt an einem Innenwandbereich des Gehäuses (zweiter stationärer Gehäusewandabschnitt), welcher die stationäre Spuleneinheit umgibt.

Wird dann, wie zusätzlich weiterbildungsgemäß vorgesehen, die Joch- und Kerneinheit einstückig ausgebildet, weiter vorteilhaft und weiterbildungsgemäß durch ein aufzutragendes (aufzuschweißendes) nicht magnetisches Material im Übergangsbereich verstärkt und dann zusätzlich dieses Übergangsbereichsmaterial benutzt, um die Einheit in Form eines Axiallagers gegen einen weiteren (ersten) Gehäuseabschnitt abzustützen, ist eine hochgradig belastbare, sehr einfach herstellbare und im Herstellungs- und Montageaufwand minimierte Vorrichtung geschaffen.

Dabei ist es im Rahmen bevorzugter Realisierungsformen der Erfindung einerseits möglich, das Radiallager zwischen Joch- und Kerneinheit einerseits und der stationären Gehäusewand andererseits in Form eines Gleitlagers auszugestalten, welches (zum Verhindern eines magnetischen Schlusses) geeignet mit einem nicht magnetischen Material, z.B. mittels Auftragen durch Auftragsschweißen, beschichtet ist, so dass auch hier der Aufwand minimiert werden kann. Andererseits, im Rahmen einer ergänzten oder alternativen Realisierungsform der Erfindung, kann dieses Radiallager durch eine Lagerbuchse oder dergleichen zusätzliches mechanisches Element, welches geeignet und vorteilhaft auch aus unmagnetischem Material realisiert ist, umgesetzt werden.

Im Rahmen bevorzugter Weiterbildungen der Erfindung ist die Schiebereinheit (Ventilschieber) fest ansitzend an der Ankereinheit (z.B. durch eine geeignete Presspassung) aus unmagnetischem Material realisiert und beeinflusst daher nicht die Funktionsweise des eigentlichen elektromagnetischen Stellabschnitts im Zusammenwirken zwischen Anker und Jochkern. Im Ergebnis ist mit der vorliegenden Erfindung unter deutlicher Reduzierung des Bauteilaufwandes, gleichzeitig mit der Möglichkeit der Minimierung der axialen Erstreckung (insbesondere von der Stirnseite der Nockenwellenanordnung ab) ein Weg geschaffen worden, die Problematik kompakten Einbauraums mit größtmöglicher Zuverlässigkeit, einfacher Herstell- und Montierbarkeit zu kombinieren.

Weitere Vorteile, Merkmale und Einzelheiten der Erfindung ergeben sich aus der nachfolgenden Beschreibung bevorzugter Ausführungsbeispiele sowie anhand der Zeichnungen; diese zeigen in:
- Figur 1:: eine schematische Längsschnittansicht durch die elektromagnetische Nockenwellen-Verstellvorrichtung gemäß einer ersten, bevorzugten Ausführungsform der Erfindung;
- Figur 2:: eine Darstellung analog Figur 1 einer zweiten Ausführungsform, jedoch mit einem mittels einer separaten Lagerbuchse realisierten Radiallager und
- Figur 3:: eine Darstellung einer Vorrichtung zur Verdeutlichung der zum Oberbegriff herangezogenen Technologie.

So verdeutlicht das Ausführungsbeispiel der Figur 1 ein ringartig mit einem äußeren Ringflansch 40 umlaufendes Gehäuse 42, welches eine innere, hohlzylindrische Gehäusewand 44 ausbildet, welche sich einen vorbestimmten Abschnitt entlang der axialen Richtung x erstreckt. Im Inneren des ringförmigen Gehäuseabschnitts ist in ansonsten bekannter Weise auf einer Spulenträgereinheit 46 eine Spule 48 vorgesehen, welche in ansonsten bekannter Weise zum Bewegen der Ankereinheit 50 in axialer Richtung bestromt werden kann.

Die Ankereinheit, im beschriebenen Ausführungsbeispiel becherförmig mit einem im Durchmesser verjüngten Eingriffsabschnitt 52 ausgestaltet, ist in ansonsten bekannter Weise, z.B. unter Zwischenschaltung eines Ankerführungsrohres (nicht gezeigt) oder einer magnetisch nicht leitenden Beschichtung (nicht gezeigt) in einer Joch- und Kerneinheit axial geführt, welche aus einer oberen Jocheinheit 54 sowie einer unteren Kerneinheit 56 besteht. Beide Einheiten 54, 56 sind, vgl. Figur 3, in doppel-konusförmiger Art in Richtung auf einen axialen Übergangsabschnitt verjüngt, wobei im gezeigten Ausführungsbeispiel eine mechanische Verstärkung in Form einer Aufschweißung aus nicht magnetischem Material 58 (genauer: CuZn) vorgesehen ist.

Wie die Figur 1 verdeutlicht, ist dieses Material aufgetragen und nachfolgend durch Abdrehen nachbearbeitet worden, um in radialer Richtung in den von der unteren offenen Gehäusewand 54 sowie dem Spulenkörper 56 gebildeten Freiraum einzupassen, gleichzeitig, im Kontakt mit einem unteren, scheibenförmigen Gehäusedeckel 60, ein Gleitlager (als Axiallager) auszubilden: Gemäß der Erfindung ist nämlich die Einheit, bestehend aus Anker 50, 52, daran ansitzender Ventilschiebereinheit (Schiebereinheit) 62, Joch- und Kerneinheit 54, 56, 58, drehbar (rotierbar) innerhalb der hohlzylindrisch umlaufenden Vertikalwand 44 des Gehäuses geführt, so dass die Einheit mit der Umdrehung der Nockenwelle 32 umlaufen kann; dabei würde dann, bei Bestromung der Spuleneinheit 46, 48, eine Vorschubbewegung der Ankereinheit 50, 52 mit axial fest (durch Presspassung) ansitzender Schiebereinheit 56 stattfinden können, um insoweit die gewünschte Nockenwellen-Verstellfunktionalität zu bewirken.

Wie die Figur 1 zusätzlich verdeutlicht, geht die Kerneinheit 56 einstückig über in einen Ventilgehäuseabschnitt 64, welcher insoweit der Einheit 30 in Figur 3 entspricht und durch seine feste Verbindung mit der Jocheinheit 54 (über das aufgetragene unmagnetische Material 58 am Übergangsbereich) rotieren kann. Die Ankerbewegung in axialer Richtung (x) bewirkt dann in ansonsten bekannter Weise eine axiale Relativverschiebung zwischen den Einheiten 62 und 56/64.

Es wird deutlich, dass die gemäß Figur 1 realisierte Vorrichtung erhebliche konstruktive Vorteile aufweist: Nicht nur ist, vgl. die Gegenüberstellung zwischen Figur 3 und Figur 1, die axiale Erstreckung ausgehend vom Ende der Nockenwelleneinheit durch die Integration mit der Ankereinheit drastisch reduziert, auch verringert sich die Zahl der benötigten Bauelemente, was insbesondere für die kostensensitive Großserienfertigung von Vorteil ist.

Figur 2 verdeutlicht (bei ansonsten gleichen Bezugszeichen und entsprechend gleichen Funktionskomponenten) eine Variante der Ausführungsform gemäß Figur 1. Statt des im Übergangsbereich zwischen Joch- und Kerneinheit 50 bis 58 und der Innenwand 44 gebildeten, mittels Auftragsschweißen oder dergleichen aufgetragener magnetisch nicht leitender Schicht realisierten Gleitlagers wird diese Funktionalität ersetzt durch eine Lagerbuchse 70, welche in diesem Übergangsbereich zwischen Wandabschnitt 44 des Gehäuses und Jochabschnitt 54 des Joch- und Kernabschnitts ausgebildet ist, um die Radiallagerfunktionalität zu ermöglichen. Zwar wird bei dieser Vorgehensweise ein zusätzliches Bauelement benötigt, jedoch kann sich, je nach Herstellungs- und Montageverfahren, der Gesamtaufwand verringern.

## Patentansprüche

1. Elektromagnetische Nockenwellen-Verstellvorrichtung mit einer durch Bestromung einer stationären Spuleneinheit (46, 48) relativ zu einer Joch- und Kerneinheit (54, 56) bewegbaren Ankereinheit (50, 52), die zum Durchführen einer längsgerichteten axialen Stellbewegung und zum Ausüben einer entsprechend entlang einer axialen Richtung (x) einer Verbrennunasmotor-Nockenwelle gerichteten Stellkraft auf die rotierende Verbrennungsmotor-Nockenwelle mittels einer mit der Ankereinheit zusammenwirkenden Schiebereinheit (62) ausgebildet ist,
**dadurch gekennzeichnet, dass**
die Joch- und Kerneinheit relativ zur Spuleneinheit rotierbar gelagert ist und eine Aufnahme für die in der Joch- und Kerneinheit entlang der axialen Richtung (×) bewegbar geführte Ankereinheit (50, 52) mit fest daran ansitzender Schiebereinheit (62) anbietet.

2. Vorrichtung nach Anspruch 1, **dadurch gekennzeichnet, dass** die Joch- und Kerneinheit rotationssymmetrisch aus fest miteinander über einen Übergangsabschnitt (58) verbundenem Joch- und Kernabschnitt (54, 56) realisiert ist, wobei der Übergangsbereich in seiner magnetischen Flussleitfähigkeit gegenüber dem Joch- sowie Kernabschnitt vermindert ist.

3. Vorrichtung nach Anspruch 2, **dadurch gekennzeichnet, dass** der Übergangsabschnitt (58) aus nicht magnetisch leitendem Verbindungsmaterial realisiert ist.

4. Vorrichtung nach Anspruch 2 oder 3, **dadurch gekennzeichnet, dass** der Übergangsabschnitt (58) durch Auftragen, insbesondere Auflöten oder Aufschweißen, auf den Joch- und Kernabschnitt realisiert ist.

5. Vorrichtung nach einem der Ansprüche 2 bis 4, **dadurch gekennzeichnet, dass** der Übergangsabschnitt (58) eine Axiallagerung, insbesondere axiale Gleitlagerung, gegen einen der Spuleneinheit benachbarten ersten stationären Gehäuseabschnitt (60) ausbildet.

6. Vorrichtung nach einem der Ansprüche 1 bis 5, **dadurch gekennzeichnet, dass** die Joch- und Kerneinheit (54, 56) mittels eines eine magnetische Trennung bewirkenden Radial-Gleitlagers gegenüber einem der Spuleneinheit benachbarten, sich bevorzugt axial erstreckenden, zweiten stationären Gehäuseabschnitt (44) gelagert ist.

7. Vorrichtung nach Anspruch 6, **dadurch gekennzeichnet, dass** zwischen der Joch- und Kerneinheit sowie dem zweiten Gehäuseabschnitt eine Lagerbuchse (70) aus nicht magnetisch leitendem Material zur Realisierung des Radial-Gleitlagers vorgesehen ist.

8. Vorrichtung nach Anspruch 6 oder 7, **dadurch gekennzeichnet, dass** zwischen der Joch- und Kerneinheit sowie dem zweiten Gehäuseabschnitt eine Trennschicht aus nicht magnetisch leitendem Material vorgesehen ist, die durch Auftragen, insbesondere mantelseitiges Auftragsschweißen auf einen Abschnitt der Joch- und Kerneinheit, realisiert ist.

9. Vorrichtung nach einem der Ansprüche 1 bis 8, **dadurch gekennzeichnet, dass** die sich axial erstreckende und zylindrisch ausgebildete Schiebereinheit (62) aus nicht magnetischem Material realisiert ist.

10. Vorrichtung nach einem der Ansprüche 1 bis 9, **dadurch gekennzeichnet, dass** die Schiebereinheit (62) axial an der Ankereinheit befestigt ist, insbesondere mittels eines Presssitzes oder einer Presspassung an der Ankereinheit (52) ansitzt.

## Claims

1. Electromagnetic camshaft adjusting device comprising an armature unit (50, 52) which is movable relative to a yoke and core unit (54, 56) by supplying a stationary coil unit (46, 48) with current and is formed to carry out a longitudinal axial adjustment movement and to exert an adjustment force, accordingly directed along an axial direction (x) combustion engine camshaft, on the rotating combustion engine camshaft by means of a sliding unit (62) which cooperates with the armature unit, **characterised in that** the yoke and core unit is rotatably mounted relative to the coil unit and provides a seat for the armature unit (50, 52) which is movably guided in the yoke and core unit in the axial direction (x) and comprises a sliding unit (62) rigidly attached thereto.

2. Device according to claim 1, **characterised in that** the yoke and core unit is produced in a rotationally symmetrical manner from yoke and core portions (54, 56) rigidly interconnected via a transition portion (58), wherein the magnetic conductivity of the transition region is reduced with respect to the yoke and core portion.

3. Device according to claim 2, **characterised in that** the transition portion (58) is made of non-magnetically-conductive connecting material.

4. Device according to either claim 2 or claim 3, **characterised in that** the transition portion (58) is produced on the yoke and core portion by application, in particular by brazing or welding.

5. Device according to any one of claims 2 to 4, **characterised in that** the transition portion (58) forms an axial bearing, in particular an axial sleeve bearing, against a first stationary housing portion (60) adjacent to the coil unit.

6. Device according to any one of claims 1 to 5, **characterised in that** the yoke and core unit (54, 56) is mounted, by means of a radial sleeve bearing which causes a magnetic separation, opposite a second stationary housing portion (44) which is adjacent to the coil unit and preferably extends axially.

7. Device according to claim 6, **characterised in that** a bearing bush (70) made of non-magnetically-conductive material is provided between the yoke and core unit and the second housing portion to produce the radial sleeve bearing.

8. Device according to either claim 6 or claim 7, **characterised in that** a separation layer made of non-magnetically-conductive material is provided between the yoke and core unit and the second housing portion, which separation layer is produced on a portion of the yoke and core unit by application, in particular by resurface welding on the casing side.

9. Device according to any of claims 1 to 8, **characterised in that** the sliding unit (62) which is cylindrical and extends in an axial direction is made of a non-magnetic material.

10. Device according to any one of claims 1 to 9, **characterised in that** the sliding unit (62) is attached to the armature unit in an axial manner, in particular by means of a press fit or an interference fit on the armature unit (52).

## Revendications

1. Dispositif électromagnétique de positionnement d'arbre à cames comprenant une unité à induit (50, 52) qui peut être déplacée par rapport à une unité à culasse et à noyau (54, 56) en alimentant électriquement une unité à bobine fixe (46, 48), ladite unité à induit (50, 52) étant configurée pour exécuter un mouvement de positionnement axial dirigé dans le sens longitudinal et pour exercer une force de positionnement correspondante dirigée le long d'une direction axiale (X) d'un arbre à cames de moteur à combustion interne sur l'arbre à cames de moteur à combustion interne en rotation au moyen d'une unité à coulisseau (62) qui interagit avec l'unité à induit, **caractérisé en ce que**
l'unité à culasse et à noyau est montée de manière à pouvoir tourner par rapport à l'unité à bobine et offre un accueil pour l'unité à induit (50, 52), sur laquelle est montée à demeure l'unité à coulisseau (62), guidée par mobilité dans l'unité à culasse et à noyau le long de la direction axiale (X).

2. Dispositif selon la revendication 1, **caractérisé en ce que** l'unité à culasse et à noyau est réalisée avec symétrie rotationnelle à partir d'une section à culasse et d'une section à noyau (54, 56) reliées à demeure l'une à l'autre par le biais d'une section de transition (58), la conductivité au flux magnétique de la zone de transition étant réduite par rapport à celle de la section à culasse et à noyau.

3. Dispositif selon la revendication 2, **caractérisé en ce que** la section de transition (58) est réalisée dans un matériau de liaison magnétiquement non conducteur.

4. Dispositif selon la revendication 2 ou 3, **caractérisé en ce que** la section de transition (58) est réalisée par application, notamment par brasage ou soudage, sur la section à culasse et à noyau.

5. Dispositif selon l'une des revendications 2 à 4, **caractérisé en ce que** la section de transition (58) forme un palier axial, notamment un palier lisse axial, contre une première section de boîtier fixe (60) voisine de l'unité à bobine.

6. Dispositif selon l'une des revendications 1 à 5, **caractérisé en ce que** l'unité à culasse et à noyau (54, 56) est supportée au moyen d'un palier lisse radial réalisant une séparation magnétique par rapport à une deuxième section de boîtier fixe (44) voisine de l'unité à bobine, qui s'étend de préférence dans le sens axial.

7. Dispositif selon la revendication 6, **caractérisé en ce qu'**entre l'unité à culasse et à noyau et la deuxième section de boîtier est prévu un coussinet (70) en un matériau non conducteur magnétiquement pour réaliser le palier lisse radial.

8. Dispositif selon la revendication 6 ou 7, **caractérisé en ce qu'**entre l'unité à culasse et à noyau et la deuxième section de boîtier est prévue une couche de séparation en un matériau non conducteur magnétiquement, laquelle est réalisée par application, notamment par soudage appliqué sur une section de l'unité à culasse et à noyau.

9. Dispositif selon l'une des revendications 1 à 8, **caractérisé en ce que** l'unité à coulisseau (62), qui s'étend dans le sens axial et qui est de forme cylindrique, est réalisée dans un matériau non magnétique.

10. Dispositif selon l'une des revendications 1 à 9, **caractérisé en ce que** l'unité à coulisseau (62) est fixée dans le sens axial à l'unité à induit, notamment en reposant sur l'unité à induit (52) au moyen d'un ajustement serré ou d'un ajustement forcé.
